# FASCICULE DE BREVET EUROPEEN

(11) **EP 3 842 597 B1**
(45) Date de publication et mention de la délivrance du brevet: **08.05.2024**
(21) Numéro de dépôt: 20217163.3
(22) Date de dépôt: 23.12.2020
(51) Int. Cl.: E04B 1/26

(54) **SYSTÈME DE CONNEXION ARTICULÉ POUR ÉLÉMENTS PORTANTS**
GELENKVERBINDUNGSSYSTEM FÜR TRAGENDE ELEMENTE
HINGED CONNECTION SYSTEM FOR SUPPORTING ELEMENTS

(30) Priorité: 27.02.2020 BE 202005130; 26.12.2019 BE 201905988
(43) Date de publication de la demande: 30.06.2021
(73) Titulaire: Blacksheep Tribes Holding, 1345 Corbais (BE)
(72) Inventeur: SIMON, Marc-Antoine, 11260 Campagne-sur-Aude (FR)
(74) Mandataire: Icosa Europe

(56) Documents cités:
- EP-A1- 0 099 972
- CH-A- 357 535
- DE-A1-102006 038 054
- DE-C1- 4 410 535
- FR-A1- 3 083 291
- FR-A1- 3 083 291

## Description

### Domaine technique de l'invention

La présente invention concerne un système de connexion articulé pour éléments portants, le système de connexion articulé comprenant un axe et une pluralité de connecteurs articulés autour de cet axe.

En particulier, la présente invention concerne un système de connexion articulé pour éléments portants, le système de connexion articulé comprenant un axe cylindrique vertical et une pluralité de connecteurs articulés autour de l'axe cylindrique.

### État de la technique antérieure

Un tel système de connexion articulé est connu du document DE4410535, qui divulgue les caractéristiques du préambule de la revendication 1. Malheureusement avec le système de connexion selon ce document antérieur, au maximum deux connecteurs peuvent être articulés autour d'un même axe, en particulier autour d'un même axe cylindrique, alors que, dans certaines applications, plus de deux connecteurs articulés autour d'un même axe seraient utiles, en particulier autour d'un même axe cylindrique.

A ce jour, il existe donc un réel besoin de procurer un système de connexion articulé pour éléments portants qui puisse comprendre plus de deux connecteurs articulés autour d'un même axe, en particulier autour d'un même axe cylindrique.

### Résumé de l'invention

Pour résoudre ce problème, il est prévu suivant l'invention un système de connexion articulé pour éléments portants comprenant :
- un axe, et
- une pluralité de connecteurs articulés autour de l'axe,
chaque connecteur comprenant deux plaques de connexion planes se faisant face ainsi qu'au moins une bande plane entourant au moins partiellement l'axe et reliant entre elles les deux plaques de connexion, les deux plaques de connexion comportant chacune optionnellement au moins un trou de fixation, le système de connexion suivant l'invention étant caractérisé en ce qu'il comporte au moins trois connecteurs et en ce que les bandes planes des au moins trois connecteurs occupent chacune, le long de l'axe, une place ou un espace différent.

Plus particulièrement, pour résoudre ce problème, il est prévu suivant l'invention un système de connexion articulé pour éléments portants comprenant :
- un axe cylindrique vertical, et
- une pluralité de connecteurs articulés autour de l'axe cylindrique,
chaque connecteur comprenant deux plaques de connexion verticales se faisant face ainsi qu'au moins une bande annulaire horizontale entourant au moins partiellement l'axe cylindrique et reliant entre elles les deux plaques de connexion, les deux plaques de connexion étant parallèles entre elles et comportant chacune optionnellement au moins un trou de fixation, le système de connexion suivant l'invention étant caractérisé en ce qu'il comporte au moins trois connecteurs et en ce que ladite au moins une bande annulaire horizontale des au moins trois connecteurs occupent chacune, verticalement et le long de l'axe cylindrique, une place différente.

En d'autres termes, pour résoudre ce problème, il est prévu suivant l'invention un système de connexion articulé pour éléments portants comprenant :
- un axe, en particulier un axe cylindrique vertical, et
- une pluralité de connecteurs articulés autour de l'axe, chaque connecteur comprenant deux plaques de connexion se faisant face, en particulier deux plaques de connexion verticales et/ou planes se faisant face, ainsi qu'au moins une bande, en particulier au moins une bande annulaire horizontale et/ou plane, entourant au moins partiellement l'axe et reliant entre elles les deux plaques de connexion, lesquelles sont de préférence parallèles entre elles, les deux plaques de connexion comportant chacune optionnellement au moins un trou de fixation,
ledit système de connexion étant caractérisé en ce qu'il comporte au moins trois connecteurs et en ce que les bandes, en particulier les bandes annulaires horizontales et/ou planes, des au moins trois connecteurs occupent chacune, le long de l'axe, en particulier verticalement le long de l'axe (5), une place différente.

Avec un tel système de connexion articulé selon l'invention, dès lors que les bandes (par exemple des bandes annulaires horizontales et/ou des bandes planes) desdits au moins trois connecteurs occupent chacune, le long de l'axe (de préférence verticalement le long de l'axe), une place ou un espace différent, il est possible que plus de deux connecteurs soient articulés autour d'un même axe. En effet, un tel agencement des bandes (par exemple des bandes annulaires horizontales et/ou des bandes planes) desdits au moins trois connecteurs permet à ces derniers de s'emboiter (s'imbriquer) l'un par rapport à l'autre (l'un dans l'autre) de telle sorte que chaque bande desdits au moins trois connecteurs soit en contact avec une portion donnée et distincte le long de l'axe (de préférence verticalement le long de l'axe). En particulier, un tel agencement des bandes desdits au moins trois connecteurs permet que chaque bande desdits au moins trois connecteurs épouse en un emplacement (ou zone ou portion) donné et distinct la surface extérieure de l'axe. Les connecteurs une fois imbriqués les uns dans les autres peuvent être par exemple placés/glissés le long de l'axe de telle sorte que chaque bande (par exemple chaque bande annulaire horizontale et/ou chaque bande plane) desdits au moins trois connecteurs épouse/ occupe un emplacement (ou une zone ou une portion) donné et distinct de la surface extérieure de l'axe.

Un domaine d'application non limitatif de l'invention est plus particulièrement la fabrication et la mise en place de structures portantes légères comme par exemple un support de terrasse, le soubassement d'une construction tel un abri de jardin ou similaire. Ces structures ou supports peuvent être notamment des structures en bois mais l'invention peut aussi concerner des structures métalliques.

Selon l'invention, un connecteur comprend une ou plusieurs bandes (par exemple une ou plusieurs bandes annulaires horizontales et/ou une ou plusieurs bandes planes) reliant deux plaques de connexion, de préférence deux plaques de connexion planes, ces dernières se faisant face et étant préférentiellement parallèles entre elles. Les bandes (par exemple les bandes annulaires horizontales et/ou les bandes planes) sont destinées à être articulées autour d'un axe, de préférence autour d'un axe cylindrique, et à positionner les connecteurs, et par conséquent les plaques de connexions, radialement par rapport à cet axe selon les angles requis par l'application.

Afin qu'au moins trois connecteurs puissent être articulés autour d'un même axe selon l'invention, les largeurs et les positions des bandes (par exemple des bandes annulaires horizontales et/ou des bandes planes) desdits au moins trois connecteurs sont de préférence définies de sorte que l'espace laissé libre entre les bandes d'un premier connecteur puisse être occupé en tout ou en partie par les bandes d'un deuxième connecteur et par les bandes d'un ou de plusieurs autres connecteurs.

En particulier, les longueurs des bandes (par exemple les longueurs des bandes annulaires horizontales et/ou les longueurs des bandes planes) des différents connecteurs sont choisies de manière à écarter suffisamment les plaques de connexion de l'axe. Ainsi, plus l'angle entre deux connecteurs doit être petit, plus la longueur de leurs bandes relativement à la section de l'axe doit être grande. Ceci est également vrai lorsque l'écartement des deux plaques de connexion grandit, par exemple dans le cas d'un élément portant de plus grande épaisseur.

Selon l'invention, les connecteurs ne sont pas nécessairement reliés/fixés à l'axe.

Selon l'invention, il est éventuellement prévu que chaque élément du système de connexion articulé soit réalisé à partir d'une tôle découpée et pliée ou par découpe au laser. Il peut par exemple s'agir d'une tôle en acier galvanisé, ce matériau est donné à titre d'exemple non limitatif. De préférence un métal est utilisé, de préférence de l'acier pour des raisons mécaniques, mais pour la réalisation de structures peu chargées, il est possible d'utiliser un alliage léger, par exemple à base d'aluminium. Chaque élément du système de connexion articulé peut aussi être réalisé en matière synthétique rigide ou en bois.

Le choix des longueurs des bandes (par exemple des bandes annulaires horizontales et/ou des bandes planes), de leur nombre, de leurs largeurs et de leurs positions permet la réalisation d'un système de connexion fournissant un certain nombre de connecteurs pouvant être disposés selon certains angles autour de l'axe et pouvant supporter des éléments portants.

Une combinaison de multiples systèmes de connexion articulés selon l'invention permet par exemple la mise en place de structures portantes complètes et extensibles.

L'axe d'un système de connexion articulé selon l'invention peut être ancré directement dans le sol ou dans un socle (par exemple dans un socle en béton).

Toutefois les axes pourraient également être positionnés horizontalement par rapport à la surface du sol.

### Brève description des figures

Les caractéristiques essentielles de la présente invention, et leurs avantages, seront clarifiés dans la description détaillée de modes de réalisation particuliers de l'invention, référence étant faite aux dessins des figures, dans lesquelles :
- Fig.1: illustre une vue du dessus d'un système de connexion articulé selon l'invention.
- Fig.2: illustre un connecteur déployé à plat selon l'invention.
- Fig.3: illustre un mode de réalisation de trois connecteurs déployés à plat pour un système de connexion articulé selon l'invention.
- Fig.4: illustre un mode de réalisation d'un système de connexion articulé selon l'invention dans lequel l'axe est doté d'une platine de fixation des éléments portants.
- Fig.5: montre l'influence du rapport de la longueur des bandes de liaison au diamètre de l'axe cylindrique sur le nombre de connecteurs pouvant être assemblés sur un même axe cylindrique et les angles qui peuvent être obtenus entre ces connecteurs.
- Fig.6: illustre quatre connecteurs à trois bandes annulaires prêts à être assemblés/emboités.
- Fig.7a et b: illustrent un dispositif de réglage en hauteur de l'axe pour un système de connexion articulé selon l'invention.

Les dessins des figures ne sont ni à l'échelle, ni proportionnés. Généralement, des éléments semblables ou identiques sont dénotés par des références identiques dans les figures.

### Description détaillée de modes de réalisation de l'invention

La figure 1 est une vue du dessus d'un système de connexion articulé SC selon l'invention. Comme illustré à la figure 1, le système de connexion articulé SC comprend un axe cylindrique vertical 5 autour duquel peuvent s'articuler une pluralité de connecteurs, lesquels comprennent chacun deux plaques de connexion verticales 3, 3' se faisant face ainsi que plusieurs bandes annulaires horizontales 2 entourant au moins partiellement l'axe cylindrique 5 et reliant entre elles les deux plaques de connexion 3, 3'. Par exemple, selon l'invention, les trois connecteurs 1, 1', 1" tels qu'illustrés à la figure 3 peuvent être articulés ensemble autour de l'axe cylindrique vertical 5, les bandes annulaires 2 des trois connecteurs 1, 1', 1" étant configurées de telle sorte qu'elles occupent chacune, verticalement et le long de l'axe cylindrique, une place différente. Plus particulièrement, la configuration des bandes annulaires 2 des trois connecteurs 1, 1', 1" est telle que les trois connecteurs 1, 1', 1" peuvent s'imbriquer les uns dans les autres comme il sera expliqué et illustré ci-après. La Figure 1 illustre un mode de réalisation particulier dans lequel les plaques de connexion 3, 3' sont tangentes à l'axe 5. Toutefois l'invention ne se limite pas à cette disposition particulière et il est parfaitement envisageable que les plaques de connexion se rapprochent l'une de l'autre au moyen de bandes planes de plus grande longueur entourant l'axe 5 sur un plus grand périmètre.

La figure 2 illustre un connecteur 1 déployé à plat, c'est-à-dire avant réalisation d'un pliage pour que les bandes horizontales 2, 2', 2" reliant entre elles les deux plaques de connexion 3, 3' prennent la forme de bandes, par exemple la forme de bandes annulaires horizontales. Le connecteur 1 illustré à la figure 2 présente une hauteur H, comprend deux plaques de connexion 3, 3' munies de trous oblongs 4 et reliées entre elles par trois bandes annulaires 2, 2', 2" de longueur L, ces trois bandes annulaires horizontales 2, 2', 2" présentant respectivement des hauteurs h₁, h₂ et h₃. Selon le mode de réalisation illustré à la figure 2, la bande annulaire 2 est séparée de la bande annulaire 2' par un évidement présentant une hauteur V₁ et la bande annulaire 2' est séparée de la bande annulaire 2" par un évidement présentant une hauteur V₂.

La figure 3 illustre un mode de réalisation de trois connecteurs 1, 1', 1" déployés à plat convenant pour un système de connexion articulé SC selon l'invention. Chaque connecteur 1, 1', 1" comprend deux plaques de connexion verticales 3, 3' ainsi que plusieurs bandes horizontales 2. Selon le mode de réalisation illustré, chaque connecteur comprend en outre des trous de fixation 4. Comme illustré à l'aide des traits en pointillés, les bandes annulaires horizontales 2 d'un premier connecteur 1 sont positionnées de telle sorte qu'elles se trouvent à un niveau (défini le long d'une hauteur H des connecteurs) correspondant à des zones exemptes de matière (évidements, découpes) du second connecteur 1' et du troisième connecteur 1". De la sorte, après pliage des connecteurs 1, 1', 1" afin d'obtenir des bandes annulaires horizontales 2, les trois connecteurs 1, 1', 1" peuvent être imbriqués les uns dans les autres et placés/glissés le long de l'axe cylindrique vertical 5, les bandes annulaires 2 des trois connecteurs 1, 1', 1" occupant alors chacune, verticalement et le long de l'axe cylindrique 5, une place différente.

La figure 4 illustre un mode de réalisation d'un système de connexion articulé SC selon l'invention (où un seul connecteur est représenté). Selon ce mode de réalisation, le système de connexion articulé selon l'invention comprend un connecteur 1 articulé autour d'un axe cylindrique 5 présentant un diamètre D. Selon ce mode de réalisation, le système de connexion articulé SC selon l'invention comprend un connecteur 1 comprenant deux bandes annulaires horizontales 2, 2', un plateau 6 sur lequel l'axe cylindrique 5 prend appui et une platine de fixation 7 munies de trous 8 pour permettre le passage d'une vis pouvant s'ancrer dans un élément portant (non illustré) maintenu entre les deux plaques de connexion 3, 3' du connecteur 1.

La figure 5 schématise et illustre, dans un mode de réalisation à quatre connecteurs 1, l'influence du rapport de la longueur L des bandes annulaires 2 au diamètre D de l'axe 5 sur le nombre de connecteurs 1 pouvant être articulés autour d'un même axe 5 et sur les angles α qui peuvent être obtenus entre ces connecteurs 1. En particulier, on peut constater que si, pour une longueur L donnée, la distance d entre les deux plaques de connexion 3 d'un connecteur 1 diminue, un angle α plus petit peut être obtenu et un plus grand nombre de connecteurs peuvent être articulés. Le même raisonnement peut être appliqué à tout type de section de l'axe 5, par exemple à une section polygonale qui définirait les angles des connecteurs.

La figure 6 illustre quatre connecteurs 1 selon l'invention comprenant chacun trois bandes annulaires horizontales 2 et prêts à être assemblés/emboités avant de les placer/glisser le long de l'axe cylindrique 5. En particulier, la figure 6 illustre quatre connecteurs selon l'invention comprenant chacun trois bandes annulaires en « U », en particulier trois bandes annulaires horizontales en « U », chaque connecteur étant prêts à être assemblés/emboités/placés/glissés le long de l'axe cylindrique.

Les figures 7a et b illustrent un dispositif de réglage en hauteur pour un système de connexion articulé selon l'invention. Selon le mode de réalisation illustré, ce dispositif de réglage comprend un support S, une tige filetée T, un plateau P et un écrou E. Le cylindre 5 constituant l'axe cylindrique vertical d'un système de connexion articulé SC selon l'invention prend appui sur et est éventuellement relié/fixé au plateau P. En faisant bouger l'écrou E le long de la tige filetée T, un réglage en hauteur du cylindre 5 est possible. Il est bien entendu que l'écrou E peut se trouver à la face inférieure du plateau P plutôt qu'à sa face supérieure comme illustré. Ce mode réalisation permet l'interconnexion de plusieurs systèmes articulés selon l'invention en vue de réaliser des structures portantes modulaires sur des terrains non plans.

Avantageusement, selon l'invention, les plaques de connexion des au moins trois connecteurs ont toutes la même hauteur H. Ce mode de réalisation simplifie la conception et la réalisation de structures portantes mettant en oeuvre un système articulé selon l'invention.

De préférence, selon l'invention, les bandes, en particulier les bandes planes, des au moins trois connecteurs ont toutes la même hauteur h. Ce mode de réalisation simplifie la fabrication de connecteurs selon l'invention.

Préférentiellement, selon l'invention, les au moins trois connecteurs possèdent tous le même nombre n de bandes, en particulier le même nombre de bandes planes. Ce mode de réalisation simplifie la fabrication de connecteurs selon l'invention.

Avantageusement, selon l'invention, les bandes, en particulier les bandes planes, des au moins trois connecteurs sont jointives deux à deux le long de l'axe. Ce mode de réalisation permet l'empilement des connecteurs selon l'invention autour de l'axe et dispense, dans le cas d'un axe vertical, de les fixer sur l'axe. Ce mode de réalisation permet également de minimiser la hauteur H des plaques de connexion pour une résistance donnée.

De préférence, selon l'invention, les bandes, en particulier les bandes planes, des au moins trois connecteurs occupent ensemble, le long de l'axe, une hauteur cumulée égale à la hauteur H des plaques de connexion. Ce mode de réalisation maximise la résistance des connecteurs selon l'invention pour une hauteur H donnée des plaques de connexion.

Préférentiellement, selon l'invention, les plaques de connexion présentent des trous de fixation, de préférence des trous de fixation de forme oblongue. Ce mode de réalisation facilite la fixation des éléments portants aux plaques de connexion selon l'invention.
Dans un mode préféré de réalisation de l'invention le système de connexion comprend un dispositif de réglage de la hauteur de l'axe, par exemple un pied réglable en hauteur.

Avantageusement, selon l'invention, l'axe possède une section cylindrique, et de ce fait des bandes de profil annulaire, en particulier des bandes planes de profil annulaire, entourant l'axe. Ce mode de réalisation permet un positionnement angulaire quelconque des connecteurs selon l'invention.

De préférence, selon l'invention, les bandes, en particulier les bandes planes horizontales, entourent l'axe cylindrique sur la moitié de sa circonférence. Ce mode de réalisation simplifie la fabrication des connecteurs selon l'invention.

De préférence, selon l'invention, une platine de fixation peut être reliée à l'une des extrémités de l'axe, cette platine de fixation couvrant partiellement les éléments portants insérés entre les plaques de connexion des connecteurs et permettant ainsi leur solidarisation, par exemple à l'aide d'une vis passant au travers de la platine de fixation et s'ancrant dans l'élément portant. Ceci permet d'assurer le statisme du système, d'en assurer une certaine rigidité mais aussi de fixer les angles entre éléments portants (et donc entre connecteurs).

## Revendications

1. Système de connexion articulé pour éléments portants, comprenant un axe (5), en particulier un axe cylindrique vertical (5), et une pluralité de connecteurs (1) articulés autour de l'axe (5), chaque connecteur (1) comprenant deux plaques de connexion (3) se faisant face, en particulier deux plaques de connexion (3) verticales et/ou planes se faisant face, ainsi qu'au moins une bande (2), en particulier au moins une bande annulaire horizontale et/ou plane (2), entourant au moins partiellement l'axe (5) et reliant entre elles les deux plaques de connexion (3), ledit système de connexion étant **caractérisé en ce qu'**il comporte au moins trois connecteurs (1), **en ce que** les bandes, en particulier les bandes annulaires horizontales et/ou planes (2) des au moins trois connecteurs (1) occupent chacune, le long de l'axe (5), en particulier verticalement le long de l'axe (5), une place différente, et **en ce que** les au moins trois connecteurs sont emboités les uns par rapport aux autres lorsqu'ils sont montés sur l'axe (5).

2. Système de connexion selon la revendication 1, **caractérisé en ce que** les plaques de connexion (3) des au moins trois connecteurs (1) ont toutes la même hauteur (H).

3. Système de connexion selon l'une quelconque des revendications 1 à 2, **caractérisé en ce que** lesdites au moins une bande, en particulier lesdites au moins une bande horizontale et/ou plane (2), des au moins trois connecteurs (1) ont toutes la même hauteur (h).

4. Système de connexion selon l'une quelconque des revendications 1 à 3, **caractérisé en ce que** lesdits au moins trois connecteurs (1) possèdent tous le même nombre (n) de bandes, en particulier le même nombre (n) de bandes annulaires et/ou planes (2).

5. Système de connexion selon l'une quelconque des revendications 1 à 4, **caractérisé en ce que** lesdites bandes, en particulier lesdites bandes annulaires et/ou planes (2), des au moins trois connecteurs (1) sont jointives deux à deux le long de l'axe (5).

6. Système de connexion selon l'une quelconque des revendications 1 à 5, **caractérisé en ce que** lesdites bandes, en particulier lesdites bandes annulaires et/ou planes (2), des au moins trois connecteurs (1) occupent ensemble, le long de l'axe (5), une hauteur cumulée égale à la hauteur (H) des plaques de connexion (3).

7. Système de connexion selon l'une quelconque des revendications 1 à 6, **caractérisé en ce que** lesdites plaques de connexion (3) présentent des trous de fixation (4), de préférence des trous de fixation (4) de forme oblongue.

8. Système de connexion selon l'une quelconque des revendications 1 à 7, **caractérisé en ce qu'**il comprend un dispositif de réglage de la hauteur de l'axe (5), par exemple un pied réglable en hauteur.

9. Système de connexion selon l'une quelconque des revendications 1 à 8, **caractérisé en ce que** l'axe (5) est de section cylindrique et **en ce que** ladite au moins une bande (2), en particulier ladite au moins une bande horizontale et/ou plane (2), entourant l'axe (5) est de forme annulaire.

10. Système de connexion selon l'une quelconque des revendications 1 à 9, **caractérisé en ce qu'**il comprend une platine de fixation (7) reliée à l'une des extrémités de l'axe (5), ladite platine de fixation (7) couvrant partiellement des éléments portants insérés entre les plaques de connexion (3, 3') des connecteurs (1).

## Patentansprüche

1. Gelenkverbindungssystem für tragende Elemente, umfassend eine Achse (5), insbesondere eine vertikale zylindrische Achse (5), und mehrere um die Achse (5) gelenkige Verbinder (1), wobei jeder Verbinder (1) zwei einander zugewandte Anschlussplatten (3), insbesondere zwei einander zugewandte vertikale und/oder flache Anschlussplatten (3) und mindestens einen Streifen (2) aufweist, insbesondere mindestens ein horizontales und/oder flaches Ringband (2), das die Achse (5) zumindest teilweise umschließt und die beiden Verbindungsplatten (3) verbindet, wobei das Verbindungssystem **dadurch gekennzeichnet ist, dass** es mindestens drei Verbinder (1) umfasst, indem die Streifen, insbesondere die horizontalen und/oder flachen Ringbanden (2) der mindestens drei Verbinder (1) jeweils entlang der Achse (5), insbesondere vertikal entlang der Achse (5), an einer anderen Stelle einnehmen, und dadurch dass die mindestens drei Verbinder bei der Montage auf der Achse (5) zueinander verschachtelt sind.

2. Verbindungssystem nach Anspruch 1, **dadurch gekennzeichnet, dass** die Anschlussplatten (3) von die mindestens drei Verbindern (1) alle die gleiche Höhe (H) aufweisen.

3. Verbindungssystem nach einem der Ansprüche 1 bis 2, **dadurch gekennzeichnet, dass** der mindestens eine Streifen, insbesondere der mindestens eine horizontale und/oder flache Ringband (2), von die mindestens drei Verbindern (1) alle die gleiche Höhe (h) aufweisen.

4. Verbindungssystem nach einem der Ansprüche 1 bis 3, **dadurch gekennzeichnet, dass** die mindestens drei Verbinder (1) alle die gleiche Anzahl (n) von Streifen, insbesondere die gleiche Anzahl (n) von Ring- und/oder Planstreifen (2) aufweisen.

5. Verbindungssystem nach einem der Ansprüche 1 bis 4, **dadurch gekennzeichnet, dass** die Streifen, insbesondere die Ring- und/oder Planstreifen (2), der mindestens drei Verbinder (1) entlang der Achse (5) zwei mal zwei verbunden sind.

6. Verbindungssystem nach einem der Ansprüche 1 bis 5, **dadurch gekennzeichnet, dass** die Streifen, insbesondere die ringförmigen und/oder ebenen Streifen (2), der mindestens drei Verbinder (1) zusammen entlang der Achse (5) eine kumulative Höhe einnehmen, die der Höhe (H) der Anschlussplatten (3) entspricht.

7. Verbindungssystem nach einem der Ansprüche 1 bis 6, **dadurch gekennzeichnet, dass** die Anschlussplatten (3) Befestigungslöcher (4) aufweisen, vorzugsweise Befestigungslöcher (4) länglicher Form.

8. Verbindungssystem nach einem der Ansprüche 1 bis 7, **dadurch gekennzeichnet, dass** es eine Vorrichtung zum Einstellen der Höhe der Achse (5) umfasst, beispielsweise einen höhenverstellbaren Fuß.

9. Verbindungssystem nach einem der Ansprüche 1 bis 8, **dadurch gekennzeichnet, dass** die Achse (5) einen zylindrischen Querschnitt aufweist und dass der mindestens eine Streifen (2), insbesondere der mindestens eine horizontale und/oder flache Streifen (2), die die Achse (5) umgeben, ringförmig ist.

10. Verbindungssystem nach einem der Ansprüche 1 bis 9, **dadurch gekennzeichnet, dass** es eine Montageplatte (7) umfasst, die mit einem der Enden der Achse (5) verbunden ist, wobei die Montageplatte (7) teilweise tragende Elemente abdeckt, die zwischen die Verbindungsplatten (3, 3') der Verbinder (1) eingesetzt sind.

## Claims

1. Articulated connection system for load-bearing elements, comprising an axis (5), in particular a vertical cylindrical axis (5), and a plurality of connectors (1) articulated around the axis (5), each connector (1) comprising two connection plates (3) facing each other, in particular two vertical and/or flat connection plates (3) facing each other, and at least one strip (2), in particular at least one horizontal and/or flat ring strip (2), at least partially encircling the axis (5) and connecting the two connection plates (3), said connection system being **characterized in that** it comprises at least three connectors (1), **in that** the strips, in particular the horizontal and/or flat ring strips (2) of the at least three connectors (1) occupy each, along the axis (5), in particular vertically along the axis (5), a different place, and **in that** the at least three connectors are nested in relation to each other when mounted on the axis (5).

2. A connection system according to claim 1, **characterized in that** the connection plates (3) of at least three connectors (1) are all of the same height (H).

3. A connection system according to any one of claims 1 to 2, **characterized in that** said at least one strip, in particular said at least one horizontal and/or flat strip (2), of at least three connectors (1) all have the same height (h).

4. A connection system according to any one of claims 1 to 3, **characterized in that** said at least three connectors (1) all have the same number (n) of strips, in particular the same number (n) of ring and/or planar strips (2).

5. A connection system according to any one of claims 1 to 4, **characterized in that** said strips, in particular said ring and/or planar strips (2), of the at least three connectors (1) are joined two by two along the axis (5).

6. A connection system according to any one of claims 1 to 5, **characterized in that** said strips, in particular said annular and/or planar strips (2), of the at least three connectors (1) together occupy, along the axis (5), a cumulative height equal to the height (H) of the connection plates (3).

7. A connection system according to any one of claims 1 to 6, **characterized in that** said connection plates (3) have fixing holes (4), preferably fixing holes (4) of oblong shape.

8. A connection system according to any one of claims 1 to 7, **characterized in that** it comprises a device for adjusting the height of the shaft (5), for example a height-adjustable foot.

9. A connection system according to any one of claims 1 to 8, **characterized in that** the axis (5) is of cylindrical cross-section and **in that** said at least one strip (2), in particular said at least one horizontal and/or flat strip (2), surrounding the axis (5) is ring-shaped.

10. A connection system according to any one of claims 1 to 9, **characterized in that** it comprises a mounting plate (7) connected to one of the ends of the axis (5), said fixing plate (7) partially covering load-bearing elements inserted between the connection plates (3, 3') of the connectors (1).
